# FASCICULE DE BREVET EUROPEEN

(11) **EP 0 862 687 B1**
(45) Date de publication et mention de la délivrance du brevet: **01.09.1999**
(21) Numéro de dépôt: 96939142.4
(22) Date de dépôt: 19.11.1996
(51) Int. Cl.: F02D 9/10

(54) **CORPS PAPILLON A CONDUIT DE FORME EVOLUTIVE D'UN COTE DE SON AXE ET PAPILLON DE FORME EVOLUTIVE DU COTE COMPLEMENTAIRE**
DROSSELKLAPPENKÖRPER MIT ANSAUGKANAL MIT PROGRESSIV ÄNDERNDEM PROFIL AUF EINER SEITE UND DROSSELKLAPPE MIT PROGRESSIV ÄNDERNDEM PROFIL AUF DER KOMPLEMENTÄREN SEITE
THROTTLE VALVE BODY WITH A TAPERED CHANNEL ON ONE SIDE OF ITS AXIS AND A TAPERED FLAP ON THE OPPOSITE SIDE THEREOF

(30) Priorité: 22.11.1995 FR 9513885
(43) Date de publication de la demande: 09.09.1998
(73) Titulaire: MAGNETI MARELLI FRANCE, 92002 Nanterre Cédex (FR)
(72) Inventeur: PONTOPPIDAN, Michael, F-92500 Rueil-Malmaison (FR); SEMENCE, Pierre, F-78400 Chatou (FR)
(74) Mandataire: Bérogin, Francis
(86) Numéro de dépôt international: FR9601822
(87) Numéro de publication internationale: WO9719264

(56) Documents cités:
- EP-A- 0 109 792
- DE-A- 2 805 091
- FR-A- 2 663 710
- FR-A- 2 674 573
- FR-A- 2 694 963
- GB-A- 2 062 182

## Description

L'invention concerne les corps papillon pour dispositif d'injection de combustible pour moteur à combustion interne, et a plus particulièrement pour objet un corps papillon comportant un boîtier, dans lequel est ménagé un conduit d'admission d'air, et comprenant un papillon en forme de disque sensiblement circulaire ou faiblement elliptique, monté sur un axe médian de rotation, transversal au conduit, et déplaçable entre une position d'ouverture minimum, éventuellement nulle, et une position d'ouverture maximum pour laquelle le plan du papillon est orienté sensiblement parallèlement à l'axe du conduit d'admission, afin de réguler le débit d'air admis dans le moteur et auquel la quantité de combustible injectée par cycle moteur doit être liée.

Les corps papillon les plus couramment utilisés comportent un papillon en forme de disque circulaire mince d'épaisseur constante, et un conduit en forme de cylindre circulaire dans la zone où pivote le papillon, la section de passage offerte à l'air entre le papillon et la paroi du conduit variant rapidement lors du déplacement angulaire initial du papillon à partir de sa position d'ouverture minimum, surtout lorsque cette dernière est pratiquement nulle.

Or une commande satisfaisante, c'est-à-dire assurant un agrément de conduite, du moteur aux faibles charges (c'est-à-dire pour les faibles ouvertures du papillon) exige que l'augmentation initiale de la section de passage en fonction de la position du papillon soit très progressive.

Pour obtenir la progressivité requise, on a déjà proposé des corps utilisant un papillon de forme complexe (FR-A-2 674 573), bien moins avantageux que le papillon classique en forme de simple disque, et/ou un conduit dont la paroi présente au moins une portion de forme complexe (FR-2 663 710 et FR-A-2 694 963), coûteux à réaliser par usinage et/ou moulage de pièces métalliques ou difficile à réaliser par moulage de matériaux synthétiques en raison de la nécessité d'utiliser des noyaux multiples ou démontables.

FR-A-2 674 573 décrit un corps papillon tel que ci-dessus défini, dans lequel le côté du papillon qui tourne vers l'amont, à partir de la position d'ouverture minimum, présente, sur sa face aval, un renflement de section droite (dans un plan orthogonal à l'axe de rotation) suffisamment faible pour autoriser la rotation du papillon. Le côté du papillon tournant vers l'aval à l'ouverture et la section droite du conduit en aval de la position d'ouverture minimum dudit côté tournant vers l'aval ont, de manière générale, des formes coopérant pour donner à la section droite du passage d'air entre elles une loi de variation en fonction de l'angle de rotation dont la pente initiale est inférieure à la pente maximale de la loi de variation au cours de l'ouverture. Ceci est obtenu en faisant tourner, dans un conduit d'admission en forme de cylindre circulaire dans la zone de rotation du papillon, un papillon dont le côté qui tourne vers l'aval à l'ouverture porte, sur sa face amont, un renflement pouvant être symétrique, par rapport à l'axe de rotation, de celui sur la face aval du côté de papillon tournant vers l'amont, chaque renflement étant une masselotte rapportée sur le papillon ou un épaulement d'une seule pièce avec ce dernier, la tranche du renflement ayant un profil choisi pour ralentir l'augmentation de section de passage lors de l'ouverture initiale du papillon.

Mais il est aussi possible que le côté du papillon tournant vers l'aval soit en forme de demi-disque mince et que le conduit d'admission présente, à partir de la position d'ouverture minimum du papillon, un tronçon à section droite circulaire décroissant vers l'aval, ce qui fait coopérer un papillon de forme complexe avec un conduit d'admission à paroi de forme complexe.

FR-2 663 710 décrit un corps papillon tel que défini ci-dessus, dont le conduit d'admission présente, en amont comme en aval de l'axe de rotation, une portion dont une moitié est semi circulaire et de rayon constant, et dont l'autre moitié présente, à chaque niveau de long de l'axe du conduit d'admission, une section droite en forme d'ellipse, la surface complexe à section droite elliptique située en amont respectivement en aval de l'axe de rotation étant du côté du papillon qui pivote vers l'amont respectivement vers l'aval, à l'ouverture.

FR-A-2 694 963 décrit un corps papillon tel que ci-dessus défini, et du type dans lequel le côté du papillon qui tourne vers l'amont, respectivement vers l'aval, à partir de la position d'ouverture minimum a une forme de demi-disque plat, et le conduit d'admission a une paroi qui présente, du côté en demi-disque plat du papillon et en amont, respectivement en aval, de la position d'ouverture minimum du papillon, une portion de surface évolutive de forme complexe coopérant avec ce côté en demi-disque plat du papillon de façon que la section de passage délimitée entre eux augmente au début de l'ouverture du papillon, en fonction de l'angle d'ouverture, moins rapidement que dans le cas d'un conduit cylindrique.

Selon FR-A-2 694 963, ceci est obtenu par le fait que le conduit d'admission présente un tronçon cylindrique droit de section correspondant à la forme du papillon dans la position d'ouverture minimale, s'étendant en amont et en aval de cette position d'ouverture minimale, et présente, en amont et en aval du tronçon cylindrique et le long du trajet suivi par les tranches amont et aval du papillon jusqu'à un angle d'ouverture déterminé de ce dernier, des zones respectives délimitées par des arcs-de-cercle centrés sur l'axe du conduit d'admission et de rayons décroissant à partir du tronçon cylindrique, et formant ainsi deux portions de surface évolutive de forme complexe, pouvant être symétriques l'une de l'autre par rapport à l'axe de rotation, et coopérant chacune avec l'une respectivement, en forme de demi-disque plat, des deux moitiés du papillon.

Les inconvénients des corps papillon de l'état de la technique présenté ci-dessus résident dans leur coût de réalisation lorsqu'ils sont métalliques et dans la complexité de réalisation de leur moule et dans les difficultés rencontrées au démoulage, lorsque ces corps papillon sont moulés en une matière de synthèse, par exemple une matière thermoplastique. En particulier, le moulage en matériau synthétique de corps papillon selon FR-2 663 710 et FR-A-2 694 963 impose, à raison des formes complexes de portions de paroi du conduit d'admission, l'utilisation de noyaux complexes, comprenant plusieurs pièces, pour pouvoir être dégagés des formes moulées, mais sans pouvoir éviter la formation de bavures de matière plastique au niveau des plans de joint des partie du noyau. Il n'est donc pas possible de mouler de tels corps papillon à leur forme directement utilisable, sans usinage ou ébavurage de finition.

La présente invention vise à fournir un corps papillon répondant mieux que ceux antérieurement connus aux exigences de la pratique, notamment en ce qu'il permet d'obtenir la progressivité d'ouverture requise tout en pouvant être réalisé par moulage en matériau synthétique sans présenter les inconvénients mentionnés ci-dessus, c'est-à-dire en pouvant être obtenu directement à la forme définitive utilisable, sans difficulté particulière de démoulage ni complexité particulière de réalisation du moule.

Dans ce but, l'invention propose un corps papillon du type ci-dessus défini et connu par FR-A-2 694 963, et qui se caractérise en ce que ladite portion de surface évolutive de forme complexe, qui coopère avec le côté en demi-disque plat du papillon qui tourne vers l'amont, respectivement vers l'aval, à l'ouverture, présente, à chaque niveau le long de l'axe du conduit d'admission et sur la moitié de la section droite du conduit du même côté de l'axe du conduit que le côté en demi-disque plat du papillon, une section sensiblement en forme de demi ellipse, dont le demi petit axe, perpendiculairement à l'axe de rotation, diminue progressivement jusqu'à un angle d'ouverture déterminé du papillon, tandis qu'en amont, respectivement en aval, de cette portion de surface évolutive et sur la même moitié de section droite du conduit, ainsi que sur l'autre moitié de la section droite du conduit, du côté du papillon qui tourne vers l'aval, respectivement vers l'amont, à l'ouverture, et jusqu'au niveau le long de l'axe du conduit d'admission qui correspond au bord aval, respectivement amont, de ladite portion de surface évolutive, la paroi du conduit est convergente, respectivement divergente, le côté du papillon qui tourne vers l'aval, respectivement vers l'amont, à l'ouverture présentant, sur sa face amont, respectivement aval, un épaulement dont la tranche a un profil choisi pour ralentir l'augmentation de section de passage lors de l'ouverture initiale du papillon, par rapport à un côté en demi disque plat du papillon tournant vers l'aval, respectivement vers l'amont, dans un conduit cylindrique, le conduit d'admission présentant, en aval, respectivement en amont, de la position d'ouverture minimum du papillon, un tronçon aval divergent jusqu'à la sortie, respectivement amont convergent depuis l'entrée, du conduit.

En combinant une forme évolutive du conduit d'admission, limitée dans une partie située en amont ou en aval respectivement de l'axe de rotation du papillon, et du côté du papillon qui tourne vers l'amont ou l'aval respectivement à l'ouverture, avec un papillon dont le côté qui tourne vers l'aval ou l'amont respectivement présente un épaulement, on peut conserver les avantages des réalisations à ouverture progressive de l'état de la technique tout en ayant un conduit d'admission dont le tronçon, en aval ou amont respectivement de la position d'ouverture minimum du papillon, est divergeant jusqu'à la sortie du conduit, ou respectivement convergent depuis son entrée, ce qui rend le boîtier du corps papillon facilement démoulable, en particulier lorsque ce tronçon divergent, ou convergent respectivement, est de section droite circulaire de diamètre variant de façon monotone de l'amont vers l'aval.

Avantageusement, dans la position d'ouverture minimum du papillon, ce dernier est disposé dans un tronçon central cylindrique droit de section circulaire du conduit d'admission, ledit tronçon central étant sensiblement symétrique selon l'axe du conduit d'admission, de part et d'autre de l'axe de rotation, de sorte que le papillon, de préférence de forme légèrement elliptique, peut s'appliquer par sa tranche contre la paroi du conduit dans ce tronçon central cylindrique, pour une inclinaison du papillon par rapport à un plan transversal à l'axe du conduit qui est d'environ 5°, et sans risque de coincement du papillon.

Pour faciliter le démoulage du boîtier, les tronçons aval divergeant ou respectivement amont convergeant du conduit d'admission sont avantageusement tronconiques du bord aval, respectivement amont dudit tronçon central cylindrique jusqu'à la sortie, respectivement l'entrée du conduit d'admission, le demi-angle au sommet de la forme tronconique pouvant être choisi pour correspondre à un angle de dépouille favorable. Le dégagement ainsi réalisé dans le conduit facilite le montage d'un papillon localement épaissi, par exemple au centre, pour le passage ou l'intégration d'un axe de rotation, ou sur un bord.

Pour la même raison, ainsi que pour permettre l'introduction et la mise en place du papillon dans le conduit d'admission, parallèlement au plan défini par l'axe du conduit et l'axe de rotation, sur des chaînes d'assemblage automatiques, le tronçon convergent, respectivement divergent, de la moitié de la paroi du conduit d'admission en amont, respectivement en aval, de la position d'ouverture minimum du papillon et du même côté de l'axe de rotation que le côté du papillon qui tourne vers l'aval, respectivement vers l'amont, à l'ouverture est avantageusement une portion de surface tronconique convergeant de l'entrée, respectivement de la sortie, du conduit jusqu'au bord amont, respectivement aval, du tronçon central cylindrique, de sorte que le diamètre du conduit d'admission, dans le plan d'introduction du papillon défini ci-dessus, reste toujours supérieur au diamètre du papillon.

Dans une forme simple de réalisation, l'épaulement sur une face du papillon présente avantageusement une forme sensiblement de calotte ellipsoïdale de grand axe sensiblement parallèle à l'axe de rotation mais légèrement décalé vers l'aval de ce dernier, et dont la périphérie se raccorde à la tranche du côté de papillon tournant vers l'aval, respectivement vers l'amont. Le papillon peut ainsi être réalisé en matière de synthèse, par exemple thermoplastique, et comporter un disque plat sur lequel ledit épaulement est moulé ou rapporté, par exemple fixé par soudure aux ultrasons, l'épaulement pouvant, par exemple, être formé par un godet délimitant un espace fermé, ou être moulé avec le papillon en délimitant un espace ouvert vers l'aval dans le conduit.

De même, le boîtier avec son conduit d'admission peut être moulé d'une seule pièce à la forme définitive en une matière de synthèse, par exemple thermoplastique.

L'invention sera mieux comprise à la lecture de la description qui suit de modes particuliers de réalisation, donnés à titre d'exemples non limitatifs en référence aux dessins annexés sur lesquels :
- la figure 1 est une vue schématique en coupe axiale, perpendiculairement à l'axe de rotation, d'un exemple avec épaulement en godet fermé sur la face amont de la moitié du papillon tournant vers l'aval en début d'ouverture,
- les figures 2 et 3 sont des vues analogues à la figure 1 pour deux variantes, respectivement à épaulement en godet ouvert vers l'aval et à épaulement plein, et
- la figure 4 est une vue analogue à la figure 3 d'une variante symétrique par rapport à l'axe de rotation, le flux d'air venant toujours du haut de la figure.

Sur la figure 1, le corps papillon 1 comporte un boîtier 2 fabriqué par moulage en un matériau de synthèse tel qu'un matériau thermoplastique et obtenu à sa forme définitive sans usinage ni ébavurage complémentaire. Un conduit d'admission 3, d'axe longitudinal 4, est ménagé dans le boîtier 2.

Dans le boîtier 2, un axe 5 perpendiculaire à l'axe longitudinal 4 du conduit 3 et coupant cet axe 4, est monté tourillonnant, et constitue l'axe de rotation médian et transversal au conduit 3 pour un papillon 6.

L'axe de rotation 5 est monté tourillonnant dans un tronçon central 7 du conduit 3. Dans ce tronçon central 7, la paroi du conduit 3 est une paroi cylindrique droite de section circulaire, qui s'étend sensiblement symétriquement de part et d'autre de l'axe de rotation 5, selon l'axe longitudinal 4 du conduit 3. En aval du bord aval 8 du tronçon central 7, le conduit 3 présente un tronçon aval divergent 9, qui est tronconique du bord aval 8 jusqu'à la sortie 10 du conduit 3, en bas sur la figure 1. Dans ce tronçon aval divergent 9, la section droite du conduit 3 est donc circulaire avec un rayon croissant progressivement, de façon monotone de l'amont vers l'aval.

En amont du bord amont 11 du tronçon central 7, la paroi du conduit 3 est dissymétrique par rapport au plan diamétral passant par l'axe 4 du conduit 3 et le centre de l'axe de rotation 5. Sur une moitié, située à droite de l'axe de rotation 5 sur la figure 1, de la section droite du conduit 3, la paroi du conduit 3 est définie par un tronçon de surface tronconique 12, qui est coaxiale à l'axe 4 comme le divergent 9 en aval, mais convergeant de l'entrée 13 du conduit 3, en partie haute sur la figure 1, jusqu'au bord amont 11 du tronçon central cylindrique 7.

Dans l'autre moitié de la section droite du conduit 3, à gauche, sur la figure 1, de l'axe 4 et de l'axe de rotation 5, la paroi du conduit 3 est délimitée par une portion de surface évolutive 14, de forme complexe, s'étendant en amont du bord amont 11 du tronçon central 7 jusqu'à une position en regard de la tranche du papillon 6 lorsque ce dernier est incliné sur le plan transversal, perpendiculaire à l'axe 4 du conduit 3 et passant par le centre de l'axe de rotation 5, d'un angle particulier, compris entre environ 30° et environ 50°, et en amont de cette portion de surface évolutive 14, la paroi du conduit 3 est délimitée par un tronçon de surface convergente 15, qui converge depuis l'entrée 13 du conduit 3.

Dans la portion de surface évolutive 14, la moitié de section droite correspondante du conduit 3 a une forme sensiblement semi-elliptique, qui évolue progressivement d'une forme semi-circulaire au niveau du bord amont 11 du tronçon central 7 jusqu'à une demi-section droite semi-elliptique de plus petit demi-petit axe au niveau du raccordement entre la portion de surface évolutive 14 et le tronçon de surface convergente 15. En d'autres termes, à chaque niveau de long de l'axe 4 du conduit 3, vers l'amont du bord amont 11 du tronçon central 7, et jusqu'au niveau du raccordement de la portion de surface évolutive 14 avec le tronçon de surface convergente 15, la demi-section droite correspondante du conduit 3 a la forme d'une demi-ellipse dont le demi-petit axe, perpendiculairement à l'axe de rotation 5, diminue progressivement, tandis que son grand axe reste constant et égal au diamètre du tronçon central cylindrique 7.

Le papillon 6, avantageusement en matériau de synthèse tel qu'un matériau thermoplastique, est constitué d'un disque 16 sensiblement circulaire ou faiblement elliptique, d'épaisseur généralement constante, mais pouvant comporter des nervures de renfort, traversant une fente diamétrale de l'axe de rotation 5, et le côté du papillon 6 qui tourne vers l'aval, à l'ouverture du papillon, c'est-à-dire, compte tenu du sens de rotation du papillon à l'ouverture indiqué par une flèche sur la figure 1, la moitié du papillon à droite de l'axe 5 sur cette figure 1, est un demi-disque plat présentant, sur sa face amont, un épaulement 17 moulé de préférence dans le même matériau synthétique que le disque plat 16, et rapporté et fixé, par soudure aux ultrasons par exemple sur le demi-disque qui tourne vers l'aval à l'ouverture du papillon 6 de manière à délimiter un espace fermé. Cet épaulement 17 est constitué par un godet en saillie vers l'amont du conduit 3 et dont la périphérie aval se raccorde à la tranche aval du demi-disque du papillon 6 qui tourne vers l'aval à l'ouverture. La paroi du godet 17 qui est en regard de la paroi du conduit 3 a sensiblement la forme d'une calotte ellipsoïdale dont le grand axe est parallèle à l'axe de rotation 5, décalé d'une faible distance en aval de cet axe 5, et légèrement inférieur au diamètre du tronçon central 7, et dont le petit axe est choisi pour donner à cette paroi de l'épaulement 17 un profil délimitant, avec le profil en regard de la paroi du conduit 3, une section de passage pour l'air admis vers le moteur qui augmente moins vite, par comparaison avec un papillon en disque plat tournant dans un conduit cylindrique, lors de l'ouverture du papillon 6 à partir de sa position d'ouverture minimale, dans laquelle le disque plat 16 et l'essentiel de l'épaulement 17 sont logés dans le tronçon central cylindrique 7, dans une position telle que le disque plat 16 est incliné de quelques degrés sur le plan transversal perpendiculaire à l'axe 4 passant par le centre de l'axe de rotation 5. De la sorte, le demi-disque portant l'épaulement 17 et tournant vers l'aval à l'ouverture est faiblement incliné vers l'aval, tandis que, du côté opposé de l'axe 5, le demi-disque plat, sans épaulement, tournant vers l'amont à l'ouverture du papillon 6, est légèrement incliné vers l'amont. Le profil de la tranche de l'épaulement 17 est choisi pour autoriser la rotation du demi-disque qui le porte vers l'aval, sans contact de l'épaulement 17 avec la paroi du conduit 3.

Sur la coupe axiale de la figure 1, le papillon 6 est représenté dans une position intermédiaire entre sa position d'ouverture minimale et sa position d'ouverture maximum, dans laquelle le disque plat 16 du papillon 6 est orienté sensiblement parallèlement à l'axe 4 du conduit 3. Dans cette position intermédiaire, pour laquelle l'angle d'ouverture du papillon 6 est inférieur à l'angle maximum donné d'inclinaison pour la définition de la surface évolutive 14, le côté en demi-disque plat du papillon 6 qui tourne vers l'amont à l'ouverture du papillon coopère, par sa tranche amont, avec cette surface évolutive 14 pour définir, entre elle et la tranche amont du papillon 6, une section de passage de l'air (circulant de haut en bas sur les figures) qui augmente en fonction de l'angle d'ouverture moins rapidement que dans le cas d'un papillon en disque plat tournant dans un conduit cylindrique, tant que le papillon 6 est dans la phase initiale d'ouverture, dans laquelle sa tranche amont est déplacée en regard de la surface évolutive 14.

On comprend que par le choix du profil de l'épaulement 17, d'une part, et le choix du profil de la surface évolutive 14 en regard du demi-disque plat amont du papillon 6, on peut obtenir pratiquement toute loi désirée de variation du débit d'air en fonction de l'angle d'ouverture du papillon 6, dans un corps papillon 1 dont le boîtier 2 présente un conduit d'admission 3 ayant une forme qui le rend facilement démoulable. Ces avantages sont obtenus, dans l'exemple de la figure 1, par la combinaison d'un papillon, dont le bord tournant vers l'aval est épaulé, avec un conduit dont la paroi présente une portion de surface évolutive de forme complexe limitée à une partie de surface située en amont de l'axe de rotation du papillon, en regard du bord du papillon tournant vers l'amont.

La variante de la figure 2 ne se distingue de l'exemple de la figure 1 que par la réalisation de l'épaulement, qui est un godet 17' moulé d'une seule pièce avec le papillon 6' de façon à délimiter, dans le demi-papillon pivotant vers l'aval à l'ouverture, un espace ouvert vers l'aval dans le conduit 3 de même forme que sur la figure 1, de sorte que des références identiques sont utilisées pour repérer des parties identiques en forme.

De même, la variante de la figure 3 ne se distingue des figures 1 et 2 que par la réalisation de l'épaulement 17", qui est plein et moulé et rapporté sur la face amont du demi-disque 16 pivotant vers l'aval à l'ouverture, ou éventuellement moulé d'une seule pièce avec cette moitié de disque 16 pour former le papillon 6". Pour le reste, le boîtier 2 et son conduit 3 sont identiques.

Enfin, la variante de la figure 4 est symétrique de celle de la figure 3 par rapport à l'axe de rotation 5 mais le flux d'air circule toujours de haut en bas sur la figure. De ce fait, l'épaulement 17a est sur la face aval de la moitié du disque 16a du papillon 6a qui pivote vers l'amont à l'ouverture, tandis que l'autre moitié du disque 16a, qui pivote vers l'aval à l'ouverture, se déplace en regard de la surface évolutive 14a, en aval du bord aval 11a du tronçon central cylindrique circulaire et droit 7a du conduit 3a. En aval du bord aval 11a et de la surface évolutive 14a, le conduit 3a présente respectivement un divergent tronconique 12a et un divergent 15a, sur les moitiés correspondantes de la section droite, qui s'étendent jusqu'à la sortie 13a du conduit 3a. En amont du bord amont 8a du tronçon central 7a, le conduit 3a présente un convergent 9a tronconique depuis son entrée 10a dans le boîtier 2a du corps papillon 1a.

Cette variante présente les mêmes avantages que les précédentes concernant la facilité de moulage et la progressivité de variation du débit d'air. Mais elle peut s'avérer légèrement défavorable au plan des turbulences, dans certaines conditions d'utilisation.

## Revendications

1. Corps papillon (1) pour dispositif d'injection de combustible pour moteur à combustion interne, comportant un boîtier (2) dans lequel est ménagé un conduit (3) d'admission d'air et comprenant un papillon (6) en forme de disque sensiblement circulaire ou faiblement elliptique, monté sur un axe médian de rotation (5), transversal au conduit (3), et déplaçable entre une position d'ouverture minimum, éventuellement nulle, et une position d'ouverture maximum pour laquelle le plan du papillon (6) est orienté sensiblement parallèlement à l'axe (4) du conduit d'admission (3), le côté du papillon (6) qui tourne vers l'amont, respectivement vers l'aval, à partir de la position d'ouverture minimum ayant une forme de demi-disque plat, et le conduit d'admission (3) ayant une paroi qui présente, du côté en demi-disque plat du papillon (6) et en amont, respectivement en aval, de la position d'ouverture minimum du papillon (6), une portion de surface évolutive (14) de forme complexe coopérant avec le côté en demi-disque plat du papillon (6) de façon que la section de passage délimitée entre eux augmente au début de l'ouverture du papillon (6), en fonction de l'angle d'ouverture, moins rapidement que dans le cas d'un conduit cylindrique,
caractérisé en ce que ladite portion de surface évolutive (14) présente, à chaque niveau le long de l'axe (4) du conduit (3) d'admission et sur la moitié de la section droite du conduit (3) du même côté de l'axe (4) du conduit que le côté en demi-disque plat du papillon (6), une section sensiblement en forme de demi-ellipse, dont le demi petit axe, perpendiculairement à l'axe de rotation (5), diminue progressivement jusqu'à un angle d'ouverture déterminé du papillon (6), tandis qu'en amont, respectivement en aval, de cette portion de surface évolutive (14) et sur la même moitié de section droite du conduit (3), ainsi que sur l'autre moitié de la section droite du conduit (3), du côté du papillon (6) qui tourne vers l'aval, respectivement vers l'amont, à l'ouverture, et jusqu'au niveau le long de l'axe (4) du conduit d'admission qui correspond au bord aval (11), respectivement amont, de ladite portion de surface évolutive (14), la paroi du conduit (3) est convergente, respectivement divergente, le côté du papillon (6) qui tourne vers l'aval, respectivement vers l'amont, à l'ouverture présentant, sur sa face amont, respectivement aval, un épaulement (17) dont la tranche a un profil choisi pour ralentir l'augmentation de section de passage lors de l'ouverture initiale du papillon (6), par rapport à un côté en demi-disque plat du papillon tournant vers l'aval, respectivement vers l'amont, dans un conduit cylindrique, le conduit d'admission (3) présentant, en aval, respectivement en amont, de la position d'ouverture minimum du papillon (6), un tronçon aval (9) divergent jusqu'à la sortie (10), respectivement amont convergent depuis l'entrée, du conduit.

2. Corps papillon selon la revendication 1, caractérisé en ce que, dans la position d'ouverture minimum du papillon (6), ce dernier est disposé dans un tronçon central (7) cylindrique droit de section circulaire du conduit d'admission (3), ledit tronçon central (7) étant sensiblement symétrique selon l'axe (4) du conduit d'admission (3), de part et d'autre de l'axe de rotation (5).

3. Corps papillon selon la revendication 2, caractérisé en ce que ledit tronçon aval divergeant (9), respectivement amont convergeant, du conduit d'admission (3) est tronconique du bord aval (8), respectivement amont, dudit tronçon central cylindrique (7) jusqu'à la sortie (10), respectivement l'entrée, dudit conduit d'admission (3).

4. Corps papillon selon l'une des revendications 2 et 3, caractérisé en ce que le tronçon convergent, respectivement divergent, de la moitié de la paroi du conduit d'admission (3) en amont, respectivement en aval, de la position d'ouverture minimum du papillon (6) et du même côté de l'axe de rotation (5) que le côté du papillon (6) qui tourne vers l'aval, respectivement vers l'amont, à l'ouverture, est une portion de surface tronconique (12) convergeant de l'entrée (13), respectivement de la sortie, du conduit (3) jusqu'au bord amont (11), respectivement aval, dudit tronçon central cylindrique (7).

5. Corps papillon selon l'une quelconque des revendications 1 à 4, caractérisé en ce que le boîtier (2) avec son conduit d'admission (3) est moulé d'une seule pièce à la forme définitive en une matière de synthèse, par exemple thermoplastique.

6. Corps papillon selon l'une quelconque des revendications 1 à 5, caractérisé en ce que ledit épaulement (17) sur une face du papillon (6) présente une forme sensiblement de calotte ellipsoïdale de grand axe sensiblement parallèle à l'axe de rotation (5) mais légèrement décalé vers l'aval de ce dernier, et dont la périphérie se raccorde à la tranche du côté de papillon (6) tournant vers l'aval, respectivement vers l'amont.

7. Corps papillon selon la revendication 6, caractérisé en ce que son papillon (6) est en matière de synthèse, par exemple thermoplastique, et comporte un disque plat (16) sur lequel ledit épaulement (17) est moulé ou rapporté, par exemple fixé par soudure aux ultrasons.

8. Corps papillon selon la revendication 7, caractérisé en ce que ledit épaulement (17) est formé par un godet délimitant un espace fermé.

9. Corps papillon selon la revendication 7, caractérisé en ce que ledit épaulement (17') est formé par un godet moulé avec le papillon (6') et délimitant un espace ouvert vers l'aval dans le conduit.

## Patentansprüche

1. Drosselklappenkörper (1) für eine Einrichtung zur Brennstoffeinspritzung für einen Verbrennungsmotor, mit einem Gehäuse (2), in welchem eine Luftzuführleitung (3) ausgebildet ist, und mit einer Drosselklappe (6) in Form einer im wesentlichen kreisförmigen oder leicht elliptischen Scheibe, die auf einer mittigen Drehachse (5) quer zur Leitung (3) angebracht ist und zwischen einer minimalen Öffnungsposition, gegebenenfalls Null, und einer maximalen Öffnungsposition, für welche die Ebene der Drosselklappe (6) im wesentlichen parallel zur Achse (4) der Zuführleitung (3) orientiert ist, verstellbar ist, wobei der Rand der Drosselklappe (6), der sich ausgehend von der minimalen Öffnungsstelle nach oben bzw. nach unten dreht, die Form einer Halbscheibenplatte aufweist und die Zuführleitung (3) eine Wand aufweist, die nahe bei der flachen Halbscheibe der Drosselklappe (6) und oberhalb bzw. unterhalb der minimalen Öffnungsposition der Drosselklappe (6) einen sich erweiternden Oberflächenabschnitt (14) von komplexer Form aufweist, der mit dem flachen Halbscheibenrand der Drosselklappe (6) derart zusammenwirkt, daß der zwischen diesen begrenzte Durchgangsquerschnitt am Anfang der Öffnung der Drosselklappe (6) in Abhängigkeit vom Öffnungswinkel wenig schnell zunimmt als im Falle einer zylinderförmigen Leitung,
dadurch gekennzeichnet, daß der sich erweiternde Oberflächenabschnitt (14) an jeder Stelle entlang der Achse (4) der Zuführleitung (3) und auf der Hälfte des geraden Abschnitts der Leitung (3) auf der gleichen Seite der Achse (4) der Leitung wie dem flachen Halbscheibenrand der Drosselklappe (6) einen Querschnitt im wesentlichen in Form einer Halbellipse aufweist, dessen kurze Halbachse sich, rechtwinklig zur Drehachse (5), fortschreitend bis zu einem bestimmten Öffnungswinkel der Drosselklappe (6) verkleinert, während oberhalb bzw. unterhalb dieses sich erweiternden Oberflächenabschnitts (14) und auf der gleichen Hälfte des geraden Querschnitts der Leitung (3) sowie auf der anderen Hälfte des geraden Querschnitts der Zuführleitung (3), nahe der Drosselklappe (6), die sich gegenüber der Öffnung nach unten bzw. nach oben dreht, und bis an die Stelle entlang der Achse (4) der Zuführleitung, die dem unteren bzw. oberen Rand (11) dieses sich erweiternden Oberflächenabschnitts (14) entspricht, die Wand der Leitung (3) konvergiert bzw. divergiert, wobei die Seite der Drosselklappe (6), die sich gegenüber der Öffnung nach unten bzw. nach oben dreht, auf ihrer oben liegenden bzw. unten liegenden Fläche eine Schulter (17) aufweist, deren Schnittfläche ein Profil aufweist, das so gewählt ist, daß es die Zunahme des Durchgangsquerschnitts bei der anfänglichen Öffnung der Drosselklappe (6) im Verhältnis zu einer flachen Halbscheibenseite der sich in einer zylinderförmigen Leitung nach unten bzw. nach oben drehenden Drosselklappe verzögert, wobei die Zuführleitung (3) unterhalb bzw. oberhalb der minimalen Öffnungsposition der Drosselklappe (6) einen unten liegenden Teilstück (9) aufweist, das bis zum Ausgang (10) divergiert bzw. vom Eingang der Leitung her nach oben konvergiert.

2. Drosselklappenkörper nach Anspruch 1, dadurch gekennzeichnet, daß in der minimalen Öffnungsposition der Drosselklappe (6) letztere in einem zentralen, zylindrisch geraden Teilstück (7) mit kreisförmigem Querschnitt der Zuführleitung (3) angeordnet ist, wobei das zentrale Teilstück (7) beiderseits der Drehachse (5) symmetrisch zur Achse (4) der Zuführleitung (3) ist.

3. Drosselklappenkörper nach Anspruch 2, dadurch gekennzeichnet, daß das nach unten divergierende bzw. nach oben konvergierende Teilstück (9) der Zuführleitung (3) nach unten bzw. nach oben vom Rand (8) des zentralen zylindrischen Teilstücks (7) bis zum Ausgang bzw. Eingang (10) der Zuführleitung (3) kegelstumpfartig ist.

4. Drosselklappenkörper nach einem der Ansprüche 2 und 3. dadurch gekennzeichnet, daß das von der Hälfte der Wand der Zuführleitung (3) nach oben bzw. nach unten von der minimalen Öffnungsposition der Drosselklappe (6) und auf der gleichen Seite der Drehachse (5). die der Seite der Drosselklappe (6). die sich gegenüber der Öffnung nach unten bzw. nach oben dreht, konvergierende bzw. divergierende Teilstück ein kegelstumpfförmiger Oberflächenabschnitt (12) ist, der vorn Eingang (13) bzw. vom Ausgang (13) der Leitung (3) bis zum oberen bzw. unteren Rand (11) des zentralen zylindrischen Teilstiicks (7) konvergiert.

5. Drosselklappenkörper nach einem der Ansprüche 1 bis 4, dadurch gekennzeichnet, daß das Gehäuse (2) mit seiner Zuführleitung (3) in einer definierten Form einstückig aus einem Kunststoffmaterial, z. B. Thermoplast, geformt ist.

6. Drosselklappenkörper nach einem der Ansprüche 1 bis 5, dadurch gekennzeichnet, daß die Schulter (17) auf einer Fläche der Drosselklappe (6) eine im wesentlichen ellipsoide Kalottenform aufweist, mit einer großen Achse, die im wesentlichen parallel zur Drehachse (5) liegt aber ein wenig gegenüber dieser nach unten verschoben ist, und deren Umfang sich mit der Schnittfläche der sich nach unten bzw. nach oben drehenden Seite der Drosselklappe (6) verbindet.

7. Drosselklappenkörper nach Anspruch 6, dadurch gekennzeichnet, daß seine Drosselklappe (6) aus einem Kunststoffmaterial, z. B. Thermoplast, besteht und eine flache Scheibe (16) umfaßt, auf der die Schulter (17) angeformt oder angebracht ist, z. B. durch Ultraschallschweißung befestigt ist.

8. Drosselklappenkörper nach Anspruch 7, dadurch gekennzeichnet, daß die Schulter (17) durch einen Napf gebildet wird, der einen geschlossenen Raum begrenzt.

9. Drosselklappenkörper nach Anspruch 7, dadurch gekennzeichnet, daß die Schulter (17') durch einen mit der Drosselklappe (6') geformten Napf gebildet wird und einen nach unten in die Leitung offenen Raum begrenzt.

## Claims

1. Throttle valve body (1) for a fuel injection device of an internal combustion engine, comprising a housing (2), in which an air intake duct (3) is formed, and comprising a flap (6) in the form of a substantially circular or slightly elliptic disk, which is mounted on a center axis of rotation (5) transverse to the duct (3) and which is displaceable between a minimum, if appropriate zero, opening position and a maximum opening position, in which the plane of the flap (6) is oriented substantially parallel to the axis (4) of the intake duct (3), that side of the flap (6) which rotates respectively upstream and downstream from the minimum opening position being in the form of a flat half disk and the intake duct (3) having a wall which, on that side of the flap (6) which is in the form of a flat half disk and respectively upstream and downstream of the minimum opening position of the flap (6), has an evolutive surface portion (14) of complex shape cooperating with that side of the flap (6) which is in the form of a flat half disk, in such a way that, at the start of the opening of the flap (6), the passage cross section delimited between them increases as a function of the opening angle less rapidly than in the case of a cylindrical duct,
characterized in that said evolutive surface portion (14) has, at each level along the axis (4) of the intake duct (3) and over half the cross section of the duct (3) on the same side of the axis (4) of the duct as that side of the flap (6) which is in the form of a flat half disk, a cross section substantially in the form of a half ellipse, of which the minor semiaxis, perpendicularly to the axis of rotation (5), decreases progressively as far as a definite opening angle of the flap (6), whilst, respectively upstream and downstream of this evolutive surface portion (14) and over the same half of the cross section of the duct (3), as well as over the other half of the cross section of the duct (3), on that side of the flap (6) which rotates respectively downstream and upstream during opening and as far as the level, along the axis (4) of the intake duct, which corresponds respectively to the downstream and upstream edge (11) of said evolutive surface portion (14), the wall of the duct (3) is respectively convergent and divergent, that side of the flap (6) which rotates respectively downstream and upstream during opening having respectively on its upstream and downstream face a shoulder (17), the edge of which has a profile selected so as to slow the increase in the passage cross section during the initial opening of the flap (6), with respect to a flap side in the form of a flat half disk rotating respectively downstream and upstream in a cylindrical duct, the intake duct (3) having, respectively downstream and upstream of the minimum opening position of the flap (6), a portion (9) respectively downstream and divergent as far as the outlet (10) of the duct and upstream and convergent from the inlet of the duct.

2. Throttle valve body according to claim 1, characterized in that, in the minimum opening position of the flap (6), the latter is arranged in a straight cylindrical central portion (7) of circular cross section of the intake duct (3), said central portion (7) being substantially symmetrical along the axis (4) of the intake duct (3) on either side of the rotary shaft (5).

3. Throttle valve body according to claim 2, characterized in that said respectively divergent downstream and convergent upstream portion (9) of the intake duct (3) is frustoconical from the respectively downstream and upstream edge (8) of said cylindrical central portion (7) respectively as far as the outlet (10) and inlet of said intake duct (3).

4. Throttle valve body according to one of claims 2 and 3, characterized in that the respectively convergent and divergent portion of that half of the wall of the intake duct (3) which is respectively upstream and downstream of the minimum opening position of the flap (6) and on the same side of the rotary shaft (5) as that side of the flap (6) which rotates respectively downstream and upstream during opening is a frustoconical surface portion (12) convergent respectively from the inlet (13) and the outlet of the duct (3) respectively as far as the upstream and downstream edge (11) of said cylindrical central portion (7).

5. Throttle valve body according to any one of claims 1 to 4, characterized in that the housing (2), together with its intake duct (3), is molded in one piece to the ultimate shape from a synthetic material, for example thermoplastic.

6. Throttle valve body according to any one of claims 1 to 5, characterized in that said shoulder (17) on one face of the flap (6) has a shape substantially of an ellipsoidal cap which has a major axis substantially parallel to the rotary shaft (5), but slightly offset in the downstream direction of the latter, and the periphery of which is connected to the edge of that side of the flap (6) which rotates respectively downstream and upstream.

7. Throttle valve body according to claim 6, characterized in that its flap (6) is made of synthetic material, for example thermoplastic, and comprises a flat disk (16), to which said shoulder (17) is molded or attached, for example secured by ultrasonic welding.

8. Throttle valve body according to claim 7, characterized in that said shoulder (17) is formed by a cup delimiting a closed space.

9. Throttle valve body according to claim 7, characterized in that said shoulder (17') is formed by a cup molded together with the flap (6') and delimiting a space open downstream in the duct.
